# FASCICULE DE BREVET EUROPEEN

(11) **EP 0 784 187 B1**
(45) Date de publication et mention de la délivrance du brevet: **17.07.2002**
(21) Numéro de dépôt: 96402804.7
(22) Date de dépôt: 19.12.1996
(51) Int. Cl.: F23C 11/00, F23C 6/04

(54) **Système de combustion catalytique à injection étagée de combustible**
Katalytisches Verbrennungssystem mit gestufter Kraftstoffeinspritzung
Catalytic combustion system with staged fuel injection

(30) Priorité: 15.01.1996 FR 9600512
(43) Date de publication de la demande: 16.07.1997
(73) Titulaire: INSTITUT FRANCAIS DU PETROLE, 92852 Rueil-Malmaison Cedex (FR)
(72) Inventeur: Le Gal, Jean-Hervé, 75014 Paris (FR); Martin, Gérard, 92500 Rueil-Malmaison (FR); Euzen, Patrick, 92500 Rueil-Malmaison (FR)

(56) Documents cités:
- WO-A-94/20789
- FR-A- 2 321 941
- FR-A- 2 721 837
- PATENT ABSTRACTS OF JAPAN vol. 011, no. 021 (M-555), 21 Janvier 1987 & JP 61 195215 A (MITSUBISHI HEAVY IND LTD), 29 Août 1986,
- PATENT ABSTRACTS OF JAPAN vol. 010, no. 055 (M-458), 5 Mars 1986 & JP 60 202206 A (TOSHIBA KK), 12 Octobre 1985,
- PATENT ABSTRACTS OF JAPAN vol. 011, no. 076 (M-569), 7 Mars 1987 & JP 61 231318 A (BABCOCK HITACHI KK), 15 Octobre 1986,
- PATENT ABSTRACTS OF JAPAN vol. 009, no. 038 (M-358), 19 Février 1985 & JP 59 180220 A (TOSHIBA KK), 13 Octobre 1984,
- PATENT ABSTRACTS OF JAPAN vol. 013, no. 591 (M-913), 26 Décembre 1989 & JP 01 247902 A (BABCOCK HITACHI KK), 3 Octobre 1989,
- PATENT ABSTRACTS OF JAPAN vol. 011, no. 105 (M-577), 3 Avril 1987 & JP 61 252408 A (KIKAI SYST SHINKO KYOKAI), 10 Novembre 1986,

## Description

La présente invention concerne un système de combustion catalytique avec injection étagée de combustible et utilisant un catalyseur d'oxydation non-sélective.

La combustion conventionnelle, réalisée en présence d'une flamme, habituellement utilisée dans les procédés de combustion d'hydrocarbures, tels que le gaz naturel, est un processus difficilement contrôlable. Elle se produit dans un domaine de concentrations air/hydrocarbure bien déterminé et conduit, outre à la formation de dioxyde de carbone et d'eau, à la production de polluants tels que le monoxyde de carbone et les oxydes d'azote.

En raison de la sévérisation accélérée des contraintes environnementales sur les polluants (oxydes d'azote, hydrocarbures imbrûlés, monoxyde de carbone) émis par les procédés de combustion, il devient nécessaire de trouver de nouvelles technologies permettant de diminuer fortement les émissions de ceux-ci. Plusieurs solutions conventionnelles sont bien connues de l'homme de fart
- La réduction sélective des gaz d'échappement (SCR) : ainsi la réduction sélective des oxydes d'azote par l'ammoniaque permet de réduire les teneurs en NOₓ à environ 10 ppm. Mais cette solution nécessite la mise en place d'un réacteur particulier, le stockage et l'utilisation d'ammoniaque ; les frais d'installation et de fonctionnement d'un tel système sont donc élevés.
- L'injection d'eau ou de vapeur d'eau : une telle injection abaisse la température atteinte par les gaz de combustion réduisant ainsi de façon significative les teneurs en NOₓ à environ 50 ppm. Le coût de l'addition d'un tel dispositif est faible. Mais les coûts de fonctionnement d'une telle installation sont élevées en raison notamment de la purification de l'eau préalablement à l'injection ; par ailleurs la surconsommation de combustible due à un abaissement du rendement énergétique élève aussi le coût de fonctionnement. En outre, si l'injection d'eau suffit pour passer les normes actuelles, elle ne permettra pas de satisfaire aux normes futures sur les NOₓ.
- Une zone primaire à mélange pauvre : cette technologie repose sur l'amélioration de l'homogénéité du mélange air/combustible. Elle permet de faire chuter les émissions de NOₓ à environ 50 ppm mais cette diminution se fait au détriment des émissions de monoxyde de carbone et d'hydrocarbure imbrûlés, qui se trouvent accrues.

La combustion catalytique est une solution séduisante pour répondre à la sévérisation croissante des normes sur les polluants. En effet, la chambre de combustion catalytique remplace avantageusement les brûleurs conventionnels car elle autorise un meilleur contrôle de l'oxydation totale dans un large domaine des valeurs du rapport air/hydrocarbure réduisant ainsi fortement les émissions des d'oxydes d'azote, d'hydrocarbures imbrûlés et de monoxyde de carbone. On peut également mentionner qu'elle permet de brûler une très grande variété de composés.

Ainsi que le décrivent notamment D.Reay dans "Catalytic Combustion : Current Status and Implications for Energy Efficiency in the Process Industries. Heat Recovery Systems & CHP, 13. n°5, pp 383-390, 1993" et D. Jones et S.Salfati dans "Rev. Gén. Therm. Fr. n°330-331, pp 401-406, Juin-Juillet 1989", les applications de la combustion catalytique sont multiples : panneaux et tubes radiants, réchauds catalytiques, turbines à gaz, cogénération, brûleurs, manchons catalytiques pour tubes de vapo-reformage, production de gaz chauds dans le domaine du chauffage par contact direct et réacteurs à plaques catalytiques.

Concernant les systèmes de combustion catalytique utilisés dans les domaines de la production d'énergie et de la cogénération, la configuration de réacteur la plus répandue est un réacteur comportant plusieurs zones catalytiques: le(s) catalyseur(s) d'entrée étant plus spécifiquement dédié à l'amorçage de la réaction de combustion, les suivants servant à stabiliser la réaction de combustion à haute température ; le nombre d'étages (ou de zones) catalytiques étant ajusté en fonction des conditions imposées par l'application envisagée.

Les catalyseurs de combustion sont généralement préparés à partir d'un substrat monolithique, en céramique ou en métal, sur lequel on dépose une fine couche de support constituée d'un ou plusieurs oxydes réfractaires de surface et de porosité supérieures à celles du substrat monolithique. Sur cet oxyde est dispersée la phase active composée essentiellement des métaux du groupe du platine.

Ainsi qu'il est connu de l'homme de l'art, les métaux du groupe du platine présentent la plus haute activité catalytique pour l'oxydation des hydrocarbures et amorcent donc la combustion à plus basse température que les oxydes des métaux de transition. Ils sont donc utilisés de façon préférée dans les premières zones catalytiques. Toutefois, en raison des températures élevées atteintes soit lors des phases de démarrage ou soit en régime établi, ces catalyseurs subissent une dégradation qui réduit leurs performances catalytiques. Le frittage du support à base d'alumine ainsi que le frittage de la phase métallique active et/ou son encapsulation par le support font partie des causes les plus couramment citées pour expliquer cette dégradation.

Il est connu que l'on peut stabiliser efficacement la chute de surface spécifique des supports à base d'alumine par un dopant approprié. Les terres rares et la silice sont souvent cités parmi les stabilisants les plus performants de l'alumine. Les catalyseurs préparés par cette technique sont décrits entre autres dans le brevet US-A- 4 220 559. Dans ce document, le catalyseur comprend des métaux du groupe du platine ou des métaux de transition déposés sur de l'alumine, un oxyde d'un métal choisi dans le groupe constitué par le baryum, le lanthane et le strontium et un oxyde d'un métal choisi dans le groupe constitué par l'étain, le silicium, le zirconium et le molybdène.

En outre, afin de limiter le frittage de la phase métallique active, il a été proposé d'ajouter divers stabilisants à base essentiellement d'oxydes de métaux de transition tels que décrits par exemple dans brevet US-A- 4 857 499.

Parmi les documents représentatifs des réacteurs de combustion comportant plusieurs zones catalytiques, on connait notamment :
- la demande de brevet européen EP-A-198 948 qui décrit une première zone catalytique : Pd et Pt et NiO; et une deuxième zone catalytique : Pt et Pd ;
- la demande de brevet japonais JP-A-04/197 443 qui enseigne une première zone catalytique : Pd et/ou Pt ; une deuxième zone catalytique : Sr_{0.8}La_{0.2}MnAl₁₁O_{19-α} ; et une troisième zone catalytique : Sr_{0.8}La_{0.2}MnAl₁₁O_{19-α} ;
- les demandes de brevet international WO-A-92/9848 et WO-A-92/9849 montrent une première zone catalytique : Pd et (Pt ou Ag) ; une deuxième zone catalytique : Pd et (Pt ou Ag); et une troisième zone catalytique : pérovskite ABO₃ ou oxyde de métal du groupe V(Nb ouV), du groupe VI (Cr) ou du groupe VIII (Fe, Co, Ni).

Le point critique des procédés multi-étages connus réside dans le contrôle de la température au sein des différents étages catalytiques. Si la réaction de combustion s'emballe, la température du catalyseur peut atteindre rapidement la température adiabatique de flamme. Or, il est important de couvrir l'intégralité de la plage de charge de la turbine à gaz. Depuis le processus d'inflammation jusqu'à la pleine charge en passant le ralenti, le rapport air-combustible peut varier dans des proportions importantes. L'utilisation d'une telle chambre de combustion catalytique peut donc s'avérer délicate.

On connaît par ailleurs le brevet américain US-A-4 731 989 de Furuya et al. qui décrit un procédé de combustion comportant comme caractéristique majeure une injection étagée de combustible. Le système associé dit "hybride" est composé d'une zone catalytique où est brûlée une fraction de combustible, cette zone catalytique étant suivie d'une zone de post-combustion en phase homogène où le reste du combustible est mélangé aux gaz chauds sortant du catalyseur et est brûlé sous forme de flamme de prémélange. Le rapport air/combustible du mélange entrant dans la zone catalytique est ajusté de façon à ce que la température adiabatique des gaz ne dépasse pas environ 1000°C en sortie de cette zone catalytique. Le reste du mélange est injecté en aval de la zone catalytique afin d'atteindre une température de gaz de combustion compatible avec les exigences des procédés de combustion actuels soit 1200°C à 1500°C. En raison de la limitation des températures de matériaux à 1000°C, le catalyseur ne subit pas de désactivation.

Ce procédé est intéressant dans la mesure où il offre une sécurité supérieure à celle d'un procédé où le contrôle de la température s'opère uniquement par la géométrie du monolithe ou de l'ensemble des monolithes. Dans les phases de démarrage, il est également plus souple à mettre en oeuvre.

Le brevet Japonais JP 61 195 215 présente également un système composé de plusieurs éléments catalytiques dans lequel l'injection du carburant est étagée de façon à éviter l'apparition de points chauds entraînant une désactivation locale du catalyseur. Dans ce but, la température en sortie du premier élément catalytique doit ainsi être de l'ordre de 600°C.

Toutefois, plus récemment, dans un article de Furuya et al., "A study on combustion catalyst for gas turbine", Second Tokyo Conference on Advanced Catalytic Science and Technology (TOCAT), Tokyo, 21-26 août 1994, I.38, page 129-130, les auteurs indiquent que l'activité catalytique d'un catalyseur à base de palladium oscille entre 800°C et 1000°C en raison de l'équilibre suivant : PdO Pd + 1/2 O₂. Ce comportement instable du palladium est observé en cours de fonctionnement dans un tel réacteur de combustion à injection étagée ; Furuya et al. ajoutent que si ce problème d'instabilité des formulations à base de palladium peut être résolu, un catalyseur à base de palladium sera particulièrement adapté pour ce procédé à injection étagée.

Une approche globale de la combustion catalytique prenant en compte à la fois les avantages et les inconvénients de la configuration du réacteur catalytique et la formulation catalytique devient donc nécessaire.

Par ailleurs, le problème de la combustion non étagée, où le combustible est injecté en un seul endroit (en amont du ou des étages catalytiques) est que les parois du réacteur atteignent alors la température adiabatique de la flamme ; ceci conduit rapidement à une désactivation du catalyseur.

Afin d'éviter ces températures élevées, il a déjà été proposé des procédés et des systèmes de combustion catalytique étagée, avec un fractionnement (ou étagement) de l'injection en combustible. Ainsi, le brevet US 4 731 989 déjà cité peut apparaître comme une solution à ce problème. Cependant, l'inconvénient cité plus haut concernant le comportement du palladium peut aboutir à la désactivation complète de ce dernier.

En outre la détérioration observée du catalyseur pose le problème du décalage de sa température d'amorçage. La fiabilité du procédé se trouve donc remise en cause.

Ainsi, la présente invention a pour objet un système de combustion comprenant une enveloppe ayant une entrée pour un comburant tel que de l'air, plusieurs moyens d'injection de combustible destinés à réaliser une injection étagée de combustible, et au moins un premier élément monolithe susceptible d'être recouvert d'un catalyseur de combustion et placé en aval d'un premier moyen d'injection de combustible relativement au sens de progression d'un mélange air-combustible dans le système, ledit premier moyen d'injection réalisant une injection partielle de combustible, ledit système comprenant en outre moins un deuxième élément monolithe disposé en aval d'un deuxième moyen d'injection, ledit deuxième élément monolithe étant destiné à stabiliser la combustion.

Selon l'invention, ledit deuxième élément monolithe est tel que le catalyseur qui le recouvre est susceptible de supporter des températures inférieures à environ 1100°C et que la température des gaz en sortie du deuxième élément monolithe est inférieure à environ 1000°C, en ce que le catalyseur de combustion du deuxième élément monolithe est choisi parmi les hexaaluminates, et en ce que ledit premier élément monolithe est tel que le catalyseur qui le recouvre est susceptible de supporter des températures inférieures à environ 900°C et que la température des gaz en sortie dudit premier élément monolithe est inférieure à environ 800°C.

Selon un mode de réalisation de l'invention, le système de combustion catalyseur comprend un troisième élément monolithe placé en aval du deuxième élément monolithe, avec un troisième moyen d'injection de combustible est disposé entre le deuxième et le troisième élément monolithe.

Conformément à l'invention, le premier ou le deuxième monolithe peut comprendre une pluralité de monolithes élémentaires recouverts de catalyseurs à base de métaux précieux.

Avantageusement ledit catalyseur consiste essentiellement en une formule décrite par la demanderesse dans la demande de brevet français FR-A-2 721 837, ladite formule étant : A₍₁₋ₓ₎B_{y}C_{z}Al_{(12-y-z)}O_{(19-d)} dans laquelle A représente au moins un élément de valence X sélectionné dans le groupe formé par le baryum, le strontium et les terres rares ; B représente au moins un élément de valence Y sélectionné dans le groupe formé par Mn, Co et Fe ; C représente au moins un élément sélectionné dans le groupe formé par Mg et Zn ; x ayant une valeur de 0 à 0,25, y ayant une valeur de 0,5 à 3 et z ayant une valeur de 0.01 à 3 ; la somme y + z ayant une valeur maximale de 4 et d a une valeur qui, déterminée en fonction des valences X et Y respectives des éléments A et B et de la valeur de x, y et de z, est égale à 1-1/2 {(1-x)X + yY - 3 y -z}.

De façon particulière, le catalyseur recouvrant le premier élément monolithe comprend de l'oxyde de palladium.

Plus précisément, le catalyseur recouvrant le premier élément monolithe peut comprendre un support d'oxyde réfractaire et une phase active comprenant en pourcentage poids par rapport audit support : de 0,3 à 20 % de cérium, de 0,01 à 3,5 % de fer et de 1 à 10 % d'au moins un élément choisi parmi la platine et le palladium.

Selon l'invention, l'enveloppe est essentiellement cylindrique, l'entrée pour le comburant et le premier moyen d'injection est située à l'une de ses extrémité sur une section transversale, lesdits deuxième et/ou troisième moyen d'injection débouchent longitudinalement dans ledit cylindre.

L'un au moins des éléments monolithes peut être annulaire ; par exemple le premier et le deuxième élément monolithes peuvent être annulaires.

Sans sortir du cadre de l'invention, l'un au moins des éléments monolithes est cylindrique et occupe toute la section transversale dudit cylindre.

Selon l'un de ses modes de réalisation, tous les éléments monolithes sont cylindriques.

Selon un autre mode de réalisation de l'invention les éléments monolithes annulaires sont disposés concentriquement entre un disque d'extrêmité équipé des entrées de comburant et de combustible et un fond autorisant la sortie des gaz, le disque d'entrée présentant une surface plus grande que le fond, de sorte que le mouvement des gaz à l'intérieur dudit cylindre est essentiellement radial.

D'autres caractéristiques, avantages et détails de l'invention apparaîtront mieux à la lecture de la description qui va suivre, faite à titre illustratif et nullement limitatif, en référence aux dessins annexés sur lesquels :
- La figure 1 est une coupe longitudinale simplifiée d'un premier mode de réalisation de l'invention;
- La figure 2 est une coupe longitudinale simplifiée d'un deuxième mode de réalisation de l'invention;
- Les figures 3 et 4 présentent des courbes de température en différents points de réacteurs selon l'art antérieur;
- La figure 5 montre des courbes de température en différents points du mode de réalisation de l'invention illustré par la figure 2;
- la figure 6 est une coupe longitudinale simplifiée d'un autre mode de réalisation de l'invention; et
- les figures 7A et 7B illustrent respectivement par une coupe longitudinale et une coupe radiale, encore un autre mode de réalisation de l'invention.

Selon la figure 1, une enveloppe 1 présente une entrée 2 par laquelle sont introduits un premier fluide comburant (ici de l'air) et un combustible via un premier moyen d'injection 3. Le premier moyen d'injection 3 permet d'injecter une partie seulement du combustible nécessaire à la combustion totale.

En aval du premier moyen d'injection 3, relativement au sens de progression des fluides dans l'enveloppe 1 et indiqué par les flèches A, est disposé un premier élément monolithe 4.

L'élément monolithe peut comprendre n tranches (ou sections) espacées ou non les unes des autres. Le substrat du monolithe peut être céramique ou métallique, d'une géométrie en nid d'abeille. Le substrat est recouvert d'une couche catalytique en métaux précieux tels que du palladium.

Le premier élément monolithe 4 permet ainsi une augmentation progressive des températures du gaz qui le traverse et de la couche catalytique. On n'y brûle qu'une fraction du combustible.

En aval du premier élément monolithe, est disposé un deuxième moyen d'injection de combustible 5 destiné à injecter, selon ce mode de réalisation de l'invention, le reste du combustible nécessaire à la combustion totale.

En outre un deuxième élément monolithe 6 est placé en aval du deuxième moyen d'injection de combustible 5. Le deuxième élément monolithe 6 peut comprendre m tranches (ou sections) espacées ou non les unes des autres. Le substrat peut être céramique ou métallique et être recouvert d'une couche catalytique préférentiellement constituée d'hexaaluminates. Le catalyseur du deuxième élément monolithe doit pouvoir supporter des températures pouvant atteindre 1100°C, afin de pouvoir porter les gaz qui traversent le deuxième monolithe jusqu'à leur température d'auto-inflammation, soit vers 1000°C.

Avec cette configuration du deuxième monolithe, les températures d'amorçage de la combustion (au niveau du premier monolithe) sont alors de l'ordre de 700°C. presque température supérieure à 600°C.

Ainsi, de façon préférentielles, le premier étage catalytique doit être tel que la température des gaz à sa sortie est comprise entre 650°C et 800°C.

Selon un mode préféré de réalisation de l'invention, le catalyseur utilisé dans le premier élément monolithe 4 comprend de l'oxyde de palladium. Sachant que celui-ci se réduit en palladium métallique au-dessus d'environ 900°C (valeur variable avec la pression), on régule le débit de combustible en 3 de telle sorte que la température du catalyseur déposé soit inférieure à environ 900°C, afin d'éviter la transformation de l'oxyde de palladium. On cherchera simultanément à ne pas atteindre l'auto-inflammation dans le monolithe 4 ; ainsi la température des gaz en sortie dudit monolithe doit alors être inférieure à environ 800°C.

Plus précisément, le catalyseur qui recouvre le premier élément monolithe comprend un support d'oxyde réfractaire et une phase active comprenant en pourcentage poids par rapport audit support : de 0,3 à 20 % de cérium, de 0,01 à 3,5 % de fer et de 1 à 10 % d'au moins un élément choisi parmi la platine et le palladium.

Ce catalyseur a été décrit dans la demande de brevet EN. 94/13739 déposée au nom de la demanderesse.

Selon un autre mode de réalisation de l'invention, illustré par la figure 2, le deuxième étage de combustion 5, 6 est suivi (relativement au sens de progression des gaz dans l'enveloppe 1) d'un troisième étage de combustion.

Plus précisément, un troisième moyen d'injection de combustible 7 est alors placé derrière le deuxième élément monolithe 6. En aval du troisième moyen d'injection de combustible, on dispose un troisième élément monolithe 8 qui n'est préférentiellement pas revêtu de catalyseur.

Le troisième étage de combustion ainsi défini est essentiellement destiné à stabiliser la combustion lorsque le deuxième élément monolithe 6 est lui-même recouvert de catalyseur.

Dans ce qui suit, des exemples comparatifs vont être donnés afin de montrer les différences entre l'art antérieur et la présente invention, et les avantages qui en découlent.

### Exemple 1 (art antérieur) :

L'élément monolithe présenté ici est constitué de trois monolithes céramiques à structure en nid d'abeille, d'une densité de 350 cellules/pouces² soit environ 54 cellules/cm² juxtaposés les uns aux autres à l'intérieur d'une enveloppe. Les parois des canaux des monolithes présentent une épaisseur d'environ 0,14 mm. Chaque monolithe a une longueur de 5 cm et un diamètre de 20 cm. Le premier monolithe est recouvert d'un catalyseur à base d'oxyde de palladium sur alumine stabilisée, les deux derniers sont recouverts d'un hexaaluminate.

L'air qui arrive sur le premier monolithe est préchauffé à 380°C sous une pression de 15 bars. Le combustible injecté en totalité en amont du premier monolithe est du gaz naturel (exemple de composition : 98% CH₄, 2 % C₂ H₆) de telle manière que la richesse du mélange soit égale à 0,4. Le débit d'air entrant dans le système de combustion est égal à 2880 kg/h. Le débit de gaz naturel est de 67 kg/h.

La figure 3 présente les profils axiaux de température du gaz et du substrat pour cet exemple.

Les courbes B et D concernent les températures du mélange qui traverse les monolithes : entre 0 et 0,05 m dans le premier monolithe ; entre 0,05 et 0,10 m dans le deuxième monolithe ; et entre 0,10 et 0,15 m dans le troisième monolithe.

Les courbes A et C donnent les températures du substrat c'est-à-dire du catalyseur et du support, à travers les trois tranches de monolithes précitées.

Les courbes A et B vont d'abord être analysées :

La courbe A montre en effet que la température du substrat est toujours supérieure à 900°C, ce qui va entrainer la désactivation du catalyseur du monolithe par la transformation PdO → Pd + 1/2 0₂.

La courbe A montre que la température du substrat est supérieure à 900°C. Ceci entraine la décomposition de l'oxyde de palladium, qui constitue la phase active du catalyseur, en palladium métallique nettement moins actif et, en conséquence, la chute rapide de la conversion du méthane.

D'autre part, les températures du substrat dans le deuxième monolithe (distance axiale comprise entre 0,05 et 0,10 m) sont supérieures à 1350°C; ceci va entrainer la désactivation du catalyseur des deuxième et troisième monolithes.

En outre, après 50 heures de fonctionnement dans ces conditions, la température d'amorçage du système est passée de 290°C à 450°C. C'est-à-dire qu'il n'est plus possible d'amorcer le catalyseur dans les conditions de fonctionnement d'une turbine.

Une solution pour réduire la température du catalyseur aurait pu être de faire varier la vitesse de l'air à l'entrée du système de combustion (par exemple en diminuant le diamètre de la chambre). Les courbes C et D montrent qu'en multipliant la vitesse de l'air par 4, on n'obtient pas de variation significative de la température du substrat, notamment au niveau du premier monolithe. Cette solution n'est donc pas à retenir, d'autant qu'elle augmente considérablement les pertes de charge (x16), à un niveau non réaliste.

### Exemple 2 (art antérieur):

Dans cet exemple, illustré par la figure 4, les conditions opératoires sont les mêmes que celles de l'exemple 1. Cependant, la disposition de la chambre de combustion est différente. Elle est toujours composée de trois monolithes identiques à ceux décrits dans l'exemple 1, mais tout le combustible n'est pas injecté en entrée du réacteur. Une partie du combustible, soit ici 55 kg/h est injectée avant le premier monolithe, les 12 kg/h restants sont injectés immédiatement en aval de la troisième et dernière tranche de monolithe.

La courbe A montre que la conversion s'auto-régule dans les monolithes 4 et 6 puisque la température y est supérieure à 900°C.

Le complément de combustible injecté dans les gaz chauds en sortie de réacteur permet d'obtenir l'auto-inflammation du mélange et donc la conversion complète.

Cependant, comme dans l'exemple 1, après 50 heures de fonctionnement les monolithes 4 et 6 se sont dégradés et le système permet d'assurer la conversion de seulement 30 % du combustible injecté par le premier injecteur. Au moment de la deuxième injection la température des fumées n'est pas assez élevée pour assurer l'auto-inflammation du mélange.

Le même inconvénient que dans l'exemple 1 persiste donc.

### Exemple 3 (selon l'invention) :

Dans cet exemple illustré par la figure 5, les conditions opératoires sont identiques à celles des deux exemples précédents. La chambre de combustion est composée de deux éléments monolithes. Le premier comprend deux tranches de monolithes de 5 cm de longueur chacune revêtue d'un catalyseur à base d'oxyde de palladium (et ayant une même densité de cellules...). Le système présente ensuite un espace de 2,5 cm dans lequel on réalise une injection de combustible, puis un deuxième monolithe de 2,5 cm de longueur recouvert d'un catalyseur de la famille des hexaaluminates : la figure 1 illustre une telle structure.

L'injection de combustible est séparée en deux : 33,5 kg/h, soit la moitié du combustible, est injecté en amont de la première tranche de catalyseur, le reste est injecté avant la dernière tranche.

Selon l'invention, l'injection minimale à chaque étage (ou tranche) monolithique est d'environ 20 % de la charge totale. Ceci permet de réaliser plus facilement le mélange du combustible avec l'air ou les fumées.

Vis-à-vis des systèmes précédents, l'amélioration constatée concerne la température du substrat qui ne dépasse pas 900°C dans les deux premières tranches. De même, dans la dernière tranche, les températures ne dépassent pas 1100°C, température maximale que peuvent supporter les hexaaluminates sans désactivations importantes. La combustion est achevée en phase homogène immédiatement en aval de la dernière tranche. Dans ces conditions, le système a fonctionné 400 heures sans qu'on note de désactivation significative du catalyseur ou de variation de la température d'amorçage.

Ainsi la présente invention, en abaissant significativement les températures des monolithes, permet de préserver leur intégrité. Par ailleurs, la combustion catalytique, qui ne peut s'opérer que pour des températures inférieures à 900°C est donc, selon l'invention, réalisée dans presque tous les monolithes.

La figure 6 concerne un mode de réalisation de l'invention qui ne diffère de celui de la figure 2 que par la forme des deux premiers monolithes 4 et 6 : au lieu d'être cylindriques ils sont ici annulaires avec une zone 12 centrale empêchant l'écoulement. Ceci permet un cheminement différent du mélange, qui sera préféré si le réacteur doit être utilisé avec des conditions opératoires différents de celles de la figure 2.

Enfin les figures 7A et 7B montrent un mode de réalisation de l'invention selon lequel les premier et deuxième éléments monolithes 4, 6 sont tous deux annulaires, concentriques et traversés radialement par le mélange air-combustible. Plus précisément, l'enveloppe 1 est un cylindre présentant une faible hauteur vis-à-vis de son diamètre. L'entrée pour l'air est située sur le disque d'entrée 9, près de l'axe dudit cylindre de même que le premier moyen d'injection 3. Les éléments monolithes sont disposés concentriquement entre les deux disques d'extrémité (9, 10) du cylindre 1. Le disque d'entrée 9 a une surface plus grande que le fond 10.

Ainsi, le mélange air-combustible est dévié radialement à travers le premier élément monolithe annulaire 4. Le deuxième moyen d'injection 5 comprend ici plusieurs moyens d'injection qui débouchent tous dans l'espace annulaire 11 délimité par le premier élément monolithe 4 et le deuxième élément monolithe 6.

Comme dans les modes de réalisation présentés ci-avant, les moyens d'injection 5 permettent d'achever la combustion. De même, le deuxième élément monolithe 6 permet de stabiliser la combustion.

En aval du deuxième monolithe, le mélange gazeux sort de l'enveloppe cylindrique 1 comme indiqué par les flèches A' sur la figure 7A c'est-à-dire par l'extrémité opposée à l'entrée 2 ; ceci est rendu possible par le fait que le fond 10 recouvre le deuxième élément monolithe 6 et que le disque d'entrée 9 présente une surface plus grande que le fond 10.

Ce mode de réalisation de l'invention sera préférentiellement choisi lorsque des problèmes d'encombrement empêchent de choisir les modes de réalisations décrits en relation avec les figures 1 à 6.

## Revendications

1. Système de combustion catalytique comprenant une enveloppe (1) ayant une entrée (2) pour un comburant tel que de l'air, plusieurs moyens d'injection (3, 5 ; 7) de combustible destinés à réaliser une injection étagée de combustible, et au moins un premier élément monolithe (4) susceptible d'être recouvert d'un catalyseur de combustion et placé en aval d'un premier moyen d'injection de combustible (3) relativement au sens de progression d'un mélange air-combustible dans le système, ledit premier moyen d'injection réalisant une injection partielle de combustible, ledit système comprenant en outre moins un deuxième élément monolithe (6) disposé en aval d'un deuxième moyen d'injection (5), ledit deuxième élément monolithe (6) étant destiné à stabiliser la combustion, **caractérisé en ce que** ledit deuxième élément monolithe (6) est tel que le catalyseur qui le recouvre est susceptible de supporter des températures inférieures à environ 1100°C et que la température des gaz en sortie du deuxième élément monolithe est inférieure à environ 1000°C, **en ce que** le catalyseur de combustion du deuxième élément monolithe (6) est choisi parmi les hexaaluminates, et **en ce que** ledit premier élément monolithe (4) est tel que le catalyseur qui le recouvre est susceptible de supporter des températures inférieures à environ 900°C et que la température des gaz en sortie dudit premier élément monolithe est inférieure à environ 800°C.

2. Système selon la revendication 1, **caractérisé en ce qu'**il comprend un troisième élément monolithe (8) placé en aval du deuxième élément monolithe (6) et **en ce qu'**un troisième moyen d'injection de combustible (7) est disposé entre le deuxième (6) et le troisième élément monolithe (8).

3. Système selon l'une quelconque des revendications précédentes, **caractérisé en ce que** le premier ou le deuxième monolithe (4) comprend une pluralité de monolithes élémentaires recouverts de catalyseurs à base de métaux précieux.

4. Système selon la revendication 1, **caractérisé en ce que** ledit catalyseur du deuxième élément monolithe consiste essentiellement en une formule A(1-x)ByCzAl(12-y-z)O(19-d), dans laquelle A représente au moins un élément de valence X sélectionné dans le groupe formé par le baryum, le strontium et les terres rares ; B représente au moins un élément de valence Y sélectionné dans le groupe formé par Mn, Co et Fe ; C représente au moins un élément sélectionné dans le groupe formé par Mg et Zn ; x ayant une valeur de 0 à 0.25, y ayant une valeur de 0.5 à 3 et z ayant une valeur de 0.01 à 3 ; la somme y + z ayant une valeur maximale de 4 et d a une valeur qui, déterminée en fonction des valences X et Y respectives des éléments A et B et de la valeur de x, y et de z, est égale à 1-1/2 {(1-x)X + yY - 3 y - z}.

5. Système selon l'une quelconque des revendications précédentes, **caractérisée en ce que** le catalyseur recouvrant le premier élément monolithe (4) comprend de l'oxyde de palladium.

6. Système selon la revendication 5, **caractérisé en ce que** ledit catalyseur comprend un support d'oxyde réfractaire et une phase active comprenant en pourcentage poids par rapport audit support : de 0,3 à 20 % de cérium, de 0,01 à 3,5 % de fer et de 1 à 10 % d'au moins un élément choisi parmi la platine et le palladium.

7. Système selon l'une quelconque des revendications précédentes, **caractérisé en ce que** l'enveloppe (1) est essentiellement cylindrique, l'entrée (2) pour le comburant et le premier moyen d'injection (3) est située à l'une de ses extrémités sur une section transversale, lesdits deuxième et/ou troisième moyen d'injection (5, 7) débouchant longitudinalement dans ledit cylindre (1).

8. Système selon la revendication 7, **caractérisé en ce que** l'un au moins des éléments monolithes est annulaire.

9. Système selon la revendication 7, **caractérisé en ce que** l'un au moins des éléments monolithes (4 ; 6 ; 8) est cylindrique et occupe toute la section transversale dudit cylindre (1).

10. Système selon la revendication 8, **caractérisé en ce que** tous les éléments monolithes (4, 6 ; 4, 6, 8) sont cylindriques.

11. Système selon l'une quelconque des revendications 7 ou 8, **caractérisé en ce que** le premier élément monolithe (4) et le deuxième élément monolithe (6) sont annulaires.

12. Système selon l'une quelconque des revendications 9 ou 10, **caractérisé en ce que** le troisième élément monolithe (8) est cylindrique.

13. Système selon l'une quelconque des revendications 7 ou 8, **caractérisé en ce que** les éléments monolithes (4, 6) annulaires sont disposés concentriquement entre un disque d'extrémité (9) équipé des entrées de comburant (2) et de combustible (3) et un fond (10) autorisant la sortie des gaz, le disque d'entrée (9) présentant une surface plus grande que le fond (10), de sorte que le mouvement des gaz à l'intérieur dudit cylindre (1) est essentiellement radial.

## Patentansprüche

1. Katalytisches Verbrennungssystem, das umfasst ein Gehäuse (1) mit einem Einlass (2) für einen Sauerstoffträger wie Luft, mehrere Kraftstoff-Einspritzeinrichtungen (3,5; 7) für die Durchführung einer abgestuften KraftstoffEinspritzung und mindestens ein erstes Monolith-Element (4), das mit einem Verbrennungskatalysator bedeckt sein kann und stromabwärts (nach) einer ersten Kraftstoffeinspritz-Einrichtung (3), bezogen auf die Strömungsrichtung einer Kraftstoff-Luft-Mischung in dem System angeordnet sein kann, wobei die genannte erste Einspritzeinrichtung eine partielle Kraftstoffeinspritzung bewirkt, und das genannte System außerdem mindestens ein zweites Monolith-Element (6) aufweist, das stromabwärts (nach) einer zweiten Einspritzeinrichtung (5) angeordnet ist, wobei das genannte zweite Monolith-Element (6) die Verbrennung stabilisieren soll, **dadurch gekennzeichnet, dass**
das genannte zweite Monolith-Element (6) ein solches ist, bei dem der Katalysator, der es bedeckt, Temperaturen von weniger als etwa 1100°C standhalten kann und die Gastemperatur beim Austritt aus dem zweiten Monolith-Element unter etwa 1000°C liegt,
der Verbrennungskatalysator des zweiten Monolith-Elements (6) ausgewählt ist unter den Hexaaluminaten und
das genannte erste Monolith-Element (4) ein solches ist, bei dem der Katalysator, der es bedeckt, Temperaturen von weniger als etwa 900°C standhalten kann und die Gastemperatur beim Austritt aus dem genannten ersten Monolith-Element unter etwa 800°C liegt.

2. System nach Anspruch 1, **dadurch gekennzeichnet, dass** es ein drittes Monolith-Element (8) umfasst, das stromabwärts (nach) dem zweiten Monolith-Element (6) angeordnet ist, und dass eine dritte Kraftstoff-Einspritzeinrichtung (7) zwischen dem zweiten Monolith-Element (6) und dem dritten Monolith-Element (8) angeordnet ist.

3. System nach einem der vorhergehenden Ansprüche, **dadurch gekennzeichnet, dass** der erste oder der zweite Monolith (4) eine Vielzahl von Elementar-Monolithen umfasst, die mit Katalysatoren auf Basis von Edelmetallen bedeckt sind.

4. System nach Anspruch 1, **dadurch gekennzeichnet, dass** der genannte Katalysator des zweiten Monolith-Elements im wesentlichen ein solcher der Formel ist
A₍₁₋ₓ₎B_{y}C_{z}Al_{(12-y-z)}O_{(19-d)}
worin bedeuten:
A mindestens ein Element mit der Valenz X, ausgewählt aus der Gruppe, die besteht aus Barium, Strontium und den Seltenen Erden;
B mindestens ein Element mit der Valenz Y, ausgewählt aus der Gruppe, die besteht aus Mn, Co und Fe;
C mindestens ein Element, ausgewählt aus der Gruppe, die besteht aus Mg und Zn;
x einen Wert von 0 bis 0,25 hat,
y einen Wert von 0,5 bis 3 hat und
z einen Wert von 0,01 bis 3 hat;
wobei die Summe y + z höchstens den Wert 4 hat, und
d einen Wert, der bestimmt wird als Funktion der jeweiligen Valenzen X und Y der Elemente A und B und des Werts für x, y und z, von 1 - 1/2 {(1-x)X + yY - 3 y - z} hat.

5. System nach einem der vorhergehenden Ansprüche, **dadurch gekennzeichnet, dass** der das zweite Monolith-Element (4) bedeckende Katalysator Palladiumoxid umfasst.

6. System nach Anspruch 5, **dadurch gekennzeichnet, dass** der genannte Katalysator einen Träger aus einem schwerschmelzbaren Oxid und eine aktive Phase umfasst, die, angegeben in Gew.-% und bezogen auf den genannten Träger, 0,3 bis 20 % Cer, 0,01 bis 3,5 % Eisen und 1 bis 10 % mindestens eines Elements, ausgewählt aus Platin und Palladium umfasst.

7. System nach einem der vorhergehenden Ansprüche, **dadurch gekennzeichnet, dass** das Gehäuse (1) im wesentlichen zylindrisch ist und der Einlass (2) für den Sauerstoffträger und die erste Einspritzeinrichtung (3) an einem seiner Enden auf dem Querschnitt angeordnet ist, wobei die genannte zweite und/oder dritte Einspritzeinrichtung (5, 7) in Längsrichtung in den genannten Zylinder (1) mündet (münden).

8. System nach Anspruch 7, **dadurch gekennzeichnet, dass** mindestens eines der Monolith-Elemente ringförmig ist.

9. System nach Anspruch 7, **dadurch gekennzeichnet, dass** mindestens eines der Monolith-Elemente (4; 6; 8) zylindrisch ist und den gesamten Querschnitt des genannten Zylinders (1) belegt.

10. System nach Anspruch 8, **dadurch gekennzeichnet, dass** alle Monolith-Elemente (4, 6; 4, 6, 8) zylindrisch sind.

11. System nach einem der Ansprüche 7 oder 8, **dadurch gekennzeichnet, dass** das erste Monolith-Element (4) und das zweite Monolith-Element (6) ringförmig sind.

12. System nach einem der Ansprüche 9 oder 10, **dadurch gekennzeichnet, dass** das dritte Monolith-Element (8) zylindrisch ist.

13. System nach einem der Ansprüche 7 oder 8, **dadurch gekennzeichnet, dass** die ringförmigen Monolith-Elemente (4, 6) konzentrisch angeordnet sind zwischen einer Endplatte (9), die mit Einlässen für den Sauerstoffträger (2) und den Kraftstoff (3) ausgestattet ist, und einem Boden (10), der den Austritt des Gases ermöglicht, wobei die Einlassplatte (9) eine größere Oberfläche als der Boden (10) aufweist, sodass die Bewegung der Gase im Innern des genannten Zylinders (1) im wesentlichen radial ist.

## Claims

1. Catalytic combustion system comprising an enclosure (1) with an inlet (2) for an oxidiser such as air, several means of fuel injection (3, 5 and 7) designed to achieve staged injection of fuel, and at least one first monolithic element (4) capable of being covered with a combustion catalyst and placed downstream of a first means of injecting fuel (3) relative to the direction of movement of an air-fuel mixture in the system, the said first means of injection performing partial injection of the fuel, the said system also including a second monolithic element (6) arranged downstream of a second means of injection (5), the said second monolithic element (6) being intended to stabilise combustion, **characterised in that** the said second monolithic element (6) is such that the catalyst with which it is covered is able to withstand temperatures lower than approximately 1100° C and that the temperature of the gases leaving the second monolithic element is lower than approximately 1000° C and that the combustion catalyst of the second monolithic element (6) is selected from among the hexaluminates and that the said first monolithic element (4) is such that the catalyst with which it is covered is able to withstand temperatures lower than approximately 900° C and that the temperature of the gases leaving the said first monolithic element is lower than approximately 800° C.

2. System according to Claim 1, **characterised in that** it includes a third monolithic element (8) placed downstream of the second monolithic element (6) and that a third means of injection of fuel (7) is placed between the second (6) and third (8) monolithic elements.

3. System according to one of the preceding Claims, **characterised in that** the first or the second monolith (4) comprises several elementary monoliths coated with catalysts based on precious metals.

4. System according to Claim 1, **characterised in that** the said catalyst of the second monolithic element consists essentially of a formula A(1-x)ByCzAl(12-y-z)O(19-d) in which A is at least one element of valency X chosen from the group formed by barium, strontium and the rare earths; B is at least one element of valency Y chosen from the group formed by Mn, Co and Fe; C is at least one element chosen from the group formed by Mg and Zn; x having a value from 0 to 0.25, y having a value from 0.5 to 3 and z having a value from 0.01 to 3; the sum y + z having a maximum value of 4 and d a value which, determined according to the valences X and Y respectively of the elements A and B and the value of x, y and z, is equal to 1-1/2 {(1-x)X + yY -3 y -z}.

5. System according to any of the previous Claims, **characterised in that** the catalyst covering the first monolithic element (4) includes palladium oxide.

6. System according to Claim 5, **characterised in that** the said catalyst includes a refractory oxide base and an active phase including as a percentage by weight relative to the said base of 0.3% to 20% of cerium, 0.01% to 3.5% of iron and 1% to 10% of at least one element chosen between platinum and palladium.

7. System according to any of the previous Claims, **characterised in that** the enclosure (1) is essentially cylindrical, that the inlet (2) for the oxidant and the first means of injection (3) is situated at one of the extremities of a transversal section, and that the said second and/or third means of injection (5 and 7) open longitudinally into the said cylinder (1).

8. System according to Claim 7, **characterised in that** at least one of the monolithic elements is annular.

9. System according to Claim 7, **characterised in that** at least one of the monolithic elements (4, 6 and 8) is cylindrical and occupies the whole transversal cross-section of the said cylinder (1).

10. System according to Claim 8, **characterised in that** all the monolithic elements (4 and 6; 4, 6 and 8) are cylindrical.

11. System according to either of Claims 7 and 8, **characterised in that** the first monolithic element (4) and the second monolithic element (6) are annular.

12. System according to either of Claims 9 and 10, **characterised in that** the third monolithic element (8) is cylindrical.

13. System according to either of Claims 7 and 8, **characterised in that** the annular monolithic elements (4 and 6) are arranged concentrically between an end disc (9) equipped with inlets for the oxidiser (2) and the fuel (3) and a base (10) allowing gases to escape, the inlet disc (9) offering a surface area larger than the base (10) so that the movement of gases within the said cylinder (1) is essentially radial.
